# FASCICULE DE BREVET EUROPEEN

(11) **EP 0 823 519 B1**
(45) Date de publication et mention de la délivrance du brevet: **12.06.2002**
(21) Numéro de dépôt: 97401890.5
(22) Date de dépôt: 06.08.1997
(51) Int. Cl.: E05B 17/00

(54) **Serrure pour porte de véhicule automobile**
Personenkraftwagentürschloss
Car door lock

(30) Priorité: 07.08.1996 FR 9609946
(43) Date de publication de la demande: 11.02.1998
(73) Titulaire: VALEO SECURITE HABITACLE, 94000 Créteil (FR); AB Volvo Personvagnar, 405 08 Göteborg (SE)
(72) Inventeur: Girard, Joel, 80100 Abbeville (FR); Delauré, Janik, 80150 Agenvillers (FR); Adolfsson, Jonas, 429 30 Kullavik (SE)
(74) Mandataire: Peuscet, Jacques

(56) Documents cités:
- EP-A- 0 499 532
- FR-A- 2 199 363
- FR-A- 2 695 674
- US-A- 4 334 704
- US-A- 4 712 817
- US-A- 5 308 129

## Description

L'invention concerne une serrure pour porte de véhicule automobile et plus particulièrement une serrure du type à commande à barillet.

Un véhicule automobile est usuellement équipé d'une serrure à commande à barillet soit sur chacune des deux portes avant, soit sur une seule des portes avant. Dans ce dernier cas, suivant que le véhicule est à conduite à droite ou à conduite à gauche, la porte obligatoirement équipée de la serrure à commande à barillet est respectivement à droite ou à gauche. Il y a donc, de toutes façons, deux références distinctes pour les serrures à commande à barillet, à savoir la serrure droite et la serrure gauche.

Lorsqu'un véhicule est équipé d'une serrure à commande à barillet sur une seule porte, par exemple la porte de droite, l'autre porte, ici la porte de gauche, est munie d'une serrure sans barillet. Or, cette serrure sans barillet ne peut pas être la même que la serrure correspondante à commande à barillet, pour des raisons de sécurité. En effet, la serrure à commande à barillet porte un levier destiné à sa commande par le barillet, levier qui est saillant par rapport au boîtier de la serrure. En l'absence de barillet, ce levier n'est plus relié au barillet, et il est donc facilement accessible par un crochet glissé, par exemple, dans la porte par le joint de vitre ; ce crochet permettrait d'actionner le levier et donc de décondamner et d'ouvrir de l'extérieur. Pour éviter ce risque, les serrures sans barillet sont dépourvues de levier de barillet. Ces serrures, respectivement droite et gauche, correspondent à deux références distinctes.

Il en résulte qu'il est nécessaire, au total, d'avoir quatre références de serrures, à savoir deux références de serrures, droite et gauche respectivement, comportant un levier de barillet, et deux références de serrures, droite et gauche respectivement, ne comportant pas de levier de barillet.

L'un des buts de l'invention est de réduire le nombre des références de serrures en évitant la suppression du levier de barillet sur les serrures, respectivement droite et gauche, destinées à être montées sans barillet, sans pour autant que les serrures puissent être décondamnées à l'aide d'un crochet agissant sur le levier de barillet.

Par ailleurs, lorsque, dans une serrure à barillet, le levier de barillet n'est pas relié au barillet, il peut en résulter des bruits désagréables car le levier de barillet et l'attache d'extrémité, qu'il porte, ne sont pas maintenus. Un autre but de l'invention est d'éviter ces bruits.

Enfin, lorsque l'on monte une serrure à commande à barillet sur une porte de véhicule, la batteuse du barillet doit être dans une position médiane sur sa course et, dans la serrure, le levier de barillet doit aussi être en position médiane pour qu'un fonctionnement normal de la serrure soit assuré. Or l'élément de liaison (tringle, câble, attaque directe) entre la batteuse du barillet et le levier de barillet de la serrure a nécessairement une longueur excédentaire pour pouvoir assurer la liaison dans la plage des tolérances de montage de la serrure dans la porte. Si le levier de barillet de la serrure n'est pas dans sa position médiane au moment où la liaison est réalisée, la liaison pourra néanmoins être effectuée à cause de la longueur excédentaire de l'élément de liaison, mais il en résultera un fonctionnement défectueux de la serrure, la course du levier étant insuffisante pour qu'il puisse jouer son rôle soit au verrouillage, soit au déverrouillage.

Un autre but de l'invention est de proposer une serrure, dont le levier de barillet, au moment du montage, se trouve dans sa position appropriée pour le montage.

L'invention a pour objet une serrure du type "à barillet" pour porte de véhicule automobile, présentant un boîtier de serrure et un levier de barillet, destiné à la commande de la serrure par le barillet grâce à un élément de liaison et déplaçable le long d'une paroi du boîtier, caractérisée par le fait qu'elle comporte un orifice dans la paroi du boîtier et un orifice dans le levier de barillet, les deux orifices étant en regard l'un de l'autre lorsque le levier de barillet est en position appropriée pour son assemblage avec l'élément de liaison associé au barillet, et par le fait qu'elle comporte en outre une cale qui est engagée dans les deux orifices et coopère avec eux pour immobiliser le levier de barillet par rapport au boîtier de serrure, ladite cale étant conformée pour pouvoir être laissée en position après montage du boîtier de serrure sur une porte de véhicule automobile dépourvue de barillet et être démontable pour pouvoir être retirée après montage du boîtier de serrure sur une porte de véhicule automobile équipée d'un barillet et après montage de l'élément de liaison entre le levier de barillet et le barillet.

On connaît déjà, par le document FR-A-2 199 363, un dispositif de fixation permettant de fixer un élément, par exemple une plaque, à un support, ce dispositif comprenant une pièce formant came munie d'une tête de forme généralement oblongue fixée sur un axe. En service, la tête et l'axe sont introduits dans des lumières oblongues percées en regard l'une de l'autre dans l'élément et dans le support devant être fixés l'un à l'autre, et la pièce formant came est ensuite tournée de 90° pour assurer le verrouillage de l'ensemble. Dans ce document, il n'est pas prévu de combiner un tel dispositif de fixation à une serrure à barrillet en vue de résoudre les problèmes qui sont à la base de la présente invention.

Selon d'autres caractéristiques de l'invention :
- la cale présente une partie active et un élément de manoeuvre, reliés par une zone charnière ;
- la partie active de la cale comporte un axe pénétrant dans l'orifice du boîtier, puis dans l'orifice du levier, ledit axe portant à son extrémité un moyen de blocage empêchant son retrait après une rotation de la cale ;
- le moyen de blocage porté par l'axe de la partie active de la cale est constitué par deux ergots disposés radialement de part et d'autre de l'axe, lesdits ergots étant susceptibles de traverser les orifices de la paroi du boîtier et du levier de barillet, puis, après rotation, de se bloquer derrière le levier de barillet ;
- l'axe est porté par une platine, qui reste à l'extérieur du boîtier, lorsque la cale est mise en place dans les deux orifices avec lesquels elle coopère ;
- la platine porte, de part et d'autre de l'axe, des bossages destinés à s'appuyer contre le boîtier afin d'assurer, en coopération avec le moyen de blocage porté par l'axe, le maintien du levier de barillet contre la paroi du boîtier pour éviter le jeu entre le levier et la paroi du boîtier ;
- l'élément de manoeuvre est une languette, dont le plan moyen contient, au repos, la zone charnière ; il peut présenter une dépression centrale pour faciliter sa préhension au moment de la mise en place de la cale mais, de préférence, il ne présente pas d'ouverture afin d'éviter son crochetage ;
- la cale est entièrement constituée en matière plastique, la zone charnière étant amincie pour constituer une charnière-film et autoriser le basculement de l'élément de manoeuvre par rapport à la partie active de la cale.

D'autres caractéristiques ressortent de la description qui suit faite en se référant au dessin annexé. Sur ce dessin :
- la figure 1 est une vue générale en perspective d'une serrure pour porte de véhicule conforme à l'invention ;
- la figure 2 est une vue dans la même perspective que la figure 1, représentant la cale de blocage du levier de barillet après montage de la glissière de vitre, dans le cas d'une serrure sans barillet ;
- la figure 3 est une vue de dessus de la cale de blocage du levier de barillet, avec coupe partielle selon la ligne III-III de la figure 1 ;
- la figure 4 est une vue en perspective de la cale de blocage du levier de barillet montrant sa partie active.

Sur la figure 1, est représenté un boîtier 1 de serrure à barillet pour porte de véhicule automobile.

Ce boîtier 1 présente une paroi 2 le long de laquelle est susceptible de se déplacer un levier 3 de barillet, dont seule est visible la partie faisant saillie hors du boîtier 1. Ce levier 3 de barillet présente un oeil 4 pour la fixation de l'élément de liaison entre la batteuse du barillet et le levier 3 de barillet.

Pour permettre les déplacements du levier 3 de barillet, le boîtier 1 comporte une fente 5, verticale dans l'exemple de réalisation représenté.

Le levier 3 de barillet est susceptible de se déplacer dans un plan vertical, par pivotement sur un axe non représenté, parallèlement à la paroi 2 du boîtier 1, entre une position basse et une position haute, situées respectivement en dessous et au dessus de sa position médiane représentée. C'est dans cette position médiane que, selon l'invention, le levier est immobilisé par rapport au boîtier au moyen d'une cale 6.

Les figures 3 et 4 permettent de décrire la cale 6 et ses différents éléments constitutifs. La cale 6 comporte une partie active 7 et un élément de manoeuvre 8, reliés par une zone charnière 9.

La partie active, dans l'exemple de réalisation décrit, est constituée par une platine 10, un axe 11, deux ergots 12 et 13 et deux bossage 14, 15. La platine 10 est une plaque destinée à être disposée parallèlement à la paroi 2 du boîtier de serrure. Sur l'une de ses faces, la platine 10 est solidaire de la zone charnière 9. Au centre de sa face opposée à la zone charnière 9, la platine 10 porte l'axe 11 qui est cylindrique, et qui porte à son extrémité libre les deux ergots 12 et 13. Ces ergots 12, 13 sont disposés radialement et symétriquement l'un de l'autre par rapport à l'axe 11. La platine 10 porte aussi, sur la même face opposée à la zone charnière 9, c'est-à-dire sur sa face tournée vers le boîtier de serrure 1, les deux bossages 14 et 15, qui sont disposés symétriquement l'un de l'autre par rapport à l'axe 11. Dans l'exemple représenté, les deux bossages 14 et 15 ont la forme de pions cylindriques. Les deux bossages 14 et 15 ont la même hauteur par rapport à la face de la platinel0, qui les porte.

Les deux bossages 14 et 15 sont destinés à s'appuyer de l'extérieur sur la face 2 du boîtier, tandis que les deux ergots 12 et 13 sont destinés à s'appuyer de l'intérieur sur le levier 3 de barillet, comme représenté sur la figure 3. La face arrière des ergots 12, 13 définit un premier plan perpendiculaire à l'axe 11. La face avant des bossages 14, 15 définit un deuxième plan perpendiculaire à l'axe 11 et parallèle au premier plan. La distance entre ces deux plans est prévue égale à la somme des épaisseurs du levier 3 et de la paroi 2 du boîtier, de façon que le levier 3 soit maintenu sans jeu contre la paroi 2 du boîtier afin d'éviter tout bruit désagréable lorsque la porte est sans barillet.

Pour assurer la mise en place correcte de la cale 6, la paroi 2 du boîtier 1 et le levier 3 de barillet sont munis chacun d'un orifice, respectivement 16 et 17, visible sur la figure 3, dont la forme correspond à la face terminale 18 de l'axe 11 et des ergots 12 et 13, visible sur la figure 4. La cale 6 est orientée pour que les ergots 12, 13 passent dans les orifices 16 et 17 ; puis la cale 6 est tournée d'un quart de tour autour de l'axe il comme axe de pivotement, et elle se trouve dans la position représentée sur les figures 3 et 4 : les ergots 12, 13 sont en appui sur la face interne du levier 3, et les bossages 14, 15 sont en appui sur la face externe de la paroi 2 du boîtier. Le levier 3 est ainsi maintenu en appui contre la paroi 2 du boîtier 1.

La zone charnière 9, amincie pour constituer un film pliable constituant charnière, est disposée selon l'axe longitudinal de la platine 10, et de manière à être horizontale lorsque la cale 6 est en position sur le boîtier 1 de serrure, comme représenté sur la figure 1.

De l'autre côté de la zone charnière 9 se trouve l'élément de manoeuvre 8, constitué par une languette, dont le plan moyen contient au repos la zone charnière 9 comme représenté sur les figures 1, 3 et 4. L'élément de manoeuvre 8 présente une certaine épaisseur sur son pourtour, visible sur la figure 4, et une épaisseur réduite dans sa partie centrale 19 pour constituer une dépression, en vue de faciliter sa préhension au moment de la mise en place de la cale 6. La partie centrale 19 de l'élément de manoeuvre ne comporte pas d'ouverture afin d'éviter son crochetage au moyen d'un crochet inséré dans la porte, par le joint de vitre par exemple. L'ensemble de la cale 6 est réalisé en matière plastique.

Selon l'invention, la serrure de type à barillet présente deux orifices concordants 16, 17, respectivement dans la paroi 2 du boîtier et dans le levier 3 de barillet, positionnés pour correspondre à la position médiane du levier 3 de barillet. La serrure est équipée de la cale 6 et livrée avec la cale en position comme représenté sur la figure 1.

Si la serrure doit coopérer avec un barillet, le boîtier 1 est monté sur la porte, l'élément de liaison entre la batteuse du barillet et le levier 3 de barillet est mise en place, avec l'assurance que le levier 3 de barillet est dans sa position médiane en raison de la présence de la cale 6, puis la cale 6 est enlevée pour autoriser la commande de la serrure par le barillet.

Si, au contraire, la serrure ne doit pas coopérer avec un barillet, le boîtier 1 est monté sur la porte et la cale 6 est laissée en position. Puis, la glissière 20 de vitre est mise en place verticalement, selon la flèche visible sur la figure 2. Au cours de cette mise en place, la glissière 20 appuie sur l'élément de manoeuvre 8 de la cale 6 et le rabat par pivotement au niveau de la zone charnière 9. L'élément de manoeuvre 8 se trouve alors rabattu contre la paroi 2 du boîtier 1 et retenu entre le boîtier 1 et la glissière 20, la partie active 7 de la cale 6 étant insérée dans les orifices 16, 17 et assurant le blocage du levier 3 de barillet. Ce blocage maintient le levier 3 sans jeu contre la paroi 2 du boîtier, évitant les bruits désagréables. Ce blocage empêche aussi le crochetage du levier 3 de barillet car, avec un diamètre d'environ 5mm, l'axe 11 résiste à une traction d'environ 500 Newton.

Avec la disposition d'une cale 6 selon l'invention, il n'est plus nécessaire de prévoir que deux références de serrures, l'une pour la porte droite, l'autre pour la porte gauche. Il n'est plus nécessaire de distinguer la serrure à commande à barillet et la serrure sans barillet. C'est au moment du montage de la serrure qu'une opération de retrait de la cale 6 est à prévoir dans le cas d'une serrure à commande à barillet, mais seulement après montage de l'élément de liaison, de façon à bénéficier du positionnement correct du levier 3 de barillet en position médiane, assuré par la cale 6.

La cale 6 équipant les serrures selon l'invention permet donc de n'utiliser qu'un type de serrure pour chaque porte de véhicule ; elle a une fonction anti-bruit car, dans les serrures sans barillet, elle maintient le levier 3 contre la paroi 2 du boîtier 1 de serrure en évitant ses déplacements ou vibrations ; elle a une fonction anti-crochetage puisque, dans les serrures sans barillet, elle résiste à une traction importante sur un levier crocheté ; elle a une fonction de positionnement correct du levier 3 de barillet dans les serrures à commande à barillet, au cours de l'opération de montage de l'élément de liaison entre la batteuse du barillet et le levier 3 de barillet.

La cale 6 de la serrure selon l'invention a été décrite et représentée dans un exemple de réalisation particulier dont la forme n'a aucun caractère limitatif.

## Revendications

1. Serrure du type à barillet pour porte de véhicule automobile, présentant un boîtier (1) de serrure et un levier (3) de barillet, destiné à la commande de la serrure par le barillet grâce à un élément de liaison et déplaçable le long d'une paroi (2) du boîtier, **caractérisée par le fait qu'**elle comporte un orifice (16) dans la paroi (2) du boîtier et un orifice (17) dans le levier (3) de barillet, les deux orifices (16, 17) étant en regard l'un de l'autre lorsque le levier de barillet est en position appropriée pour son assemblage avec l'élément de liaison associée au barillet, et **par le fait qu'**elle comporte en outre une cale (6) qui est engagée dans les deux orifices (16, 17) et coopère avec eux pour immobiliser le levier de barillet (3) par rapport au boîtier (1) de serrure, ladite cale étant conformée pour pouvoir être laissée en position après montage du boîtier de serrure sur une porte de véhicule automobile dépourvue de barillet, et être démontable pour pouvoir être retirée après montage du boîtier de serrure sur une porte de véhicule automobile équipée d'un barillet et ceci après montage de l'élément de liaison entre le levier de barillet et le barillet.

2. Serrure selon la revendication 1, **caractérisée par le fait que** la cale (6) présente une partie active (7) et un élément de manoeuvre (8), reliés par une zone charnière (9).

3. Serrure selon la revendication 2, **caractérisée par le fait que** la partie active (7) de la cale (6) comporte un axe (11) pénétrant dans l'orifice (16) du boîtier (1), puis dans l'orifice (17) du levier (3), ledit axe portant à son extrémité un moyen de blocage empêchant son retrait après une rotation de la cale (6).

4. Serrure selon la revendication 3, **caractérisée par le fait que** le moyen de blocage porté par l'axe (11) de la partie active (7) de la cale (6) est constitué par deux ergots (12, 13) disposés radialement de part et d'autre de l'axe (11) lesdits ergots étant susceptibles de traverser les orifices (16, 17) de la paroi (2) du boîtier (1) et du levier (3) de barillet, puis, après rotation, de se bloquer derrière le levier (3) de barillet.

5. Serrure selon l'une des revendications 3 ou 4, **caractérisée par le fait que** l'axe (11) est porté par une platine (10), qui reste à l'extérieur du boîtier (1), lorsque la cale (6) est mise en place dans les deux orifices (16, 17) avec lesquels elle coopère.

6. Serrure selon la revendication 5, **caractérisée par le fait que** la platine (10) porte, de part et d'autre de l'axe (11), des bossages (14, 15) destinés à s'appuyer contre le boîtier (1) afin d'assurer, en coopération avec le moyen de blocage porté par l'axe (11), le maintien du levier (3) de barillet contre la paroi (2) du boîtier (1).

7. Serrure selon l'une des revendications 2 à 6, **caractérisée par le fait que** l'élément de manoeuvre (8) est une languette, dont le plan moyen contient, au repos, la zone charnière (9).

8. Serrure selon la revendication 7, **caractérisée par le fait que** l'élément de manoeuvre (8) présente une dépression centrale pour faciliter sa préhension au moment de la mise en place de la cale (6).

9. Serrure selon l'une des revendications 2 à 8, **caractérisée par le fait que** la calé (6) est entièrement constituée en matière plastique, la zone charnière (9) étant amincie pour autoriser le basculement de l'élément de manoeuvre (8) par rapport à la partie active (7) de la cale (6).

## Patentansprüche

1. Schloß in der Ausführung als Zylinderschloß für eine Kraftfahrzeugtür, das ein Schloßgehäuse (1) und einen Schließzylinderhebel (3) aufweist, der für die Betätigung des Schlosses durch den Schließzylinder anhand eines Verbindungselements bestimmt und entlang einer Wand (2) des Gehäuses verschiebbar ist, **dadurch gekennzeichnet, daß** es eine Öffnung (16) in der Wand (2) des Gehäuses und eine Öffnung (17) im Schließzylinderhebel (3) umfaßt, wobei die beiden Öffnungen (16, 17) einander gegenüberliegen, wenn sich der Schließzylinderhebel in der geeigneten Position für seinen Zusammenbau mit dem zum Schließzylinder gehörenden Verbindungselement befindet, und daß es außerdem ein Paßstück (6) umfaßt, das in die beiden Öffnungen (16, 17) eingesetzt ist und mit ihnen zusammenwirkt, um den Schließzylinderhebel (3) im Verhältnis zum Schloßgehäuse (1) zu sichern, wobei das besagte Paßstück so gestaltet ist, daß es nach dem Einbau des Schloßgehäuses an einer Kraftfahrzeugtür ohne Schließzylinder in seiner Position belassen werden kann und abnehmbar ist, damit es nach dem Einbau des Schloßgehäuses an einer Kraftfahrzeugtür mit einem Schließzylinder und nach dem Einbau des Verbindungselements zwischen dem Schließzylinderhebel und dem Schließzylinder herausgenommen werden kann.

2. Schloß nach Anspruch 1, **dadurch gekennzeichnet, daß** das Paßstück (6) einen Wirkteil (7) und ein Betätigungselement (8) aufweist, die durch einen Gelenkbereich (9) verbunden sind.

3. Schloß nach Anspruch 2, **dadurch gekennzeichnet, daß** der Wirkteil (7) des Paßstücks (6) eine Achse (11) umfaßt, die in die Öffnung (16) des Gehäuses (1) und anschließend in die Öffnung (17) des Hebels (3) eindringt, wobei die besagte Achse an ihrem Ende ein Arretiermittel trägt, das sein Herausziehen nach einer Drehung des Paßstücks (6) verhindert.

4. Schloß nach Anspruch 3, **dadurch gekennzeichnet, daß** das an der Achse (11) des Wirkteils (7) des Paßstücks (6) angebrachte Arretiermittel aus zwei Nasen (12, 13) besteht, die radial beiderseits der Achse (11) angeordnet sind, wobei die besagten Nasen durch die Öffnungen (16, 17) der Wand (2) des Gehäuses (1) und des Schließzylinderhebels (3) hindurchgehen und anschließend, nach einer Drehung, hinter dem Schließzylinderhebel (3) arretiert werden können.

5. Schloß nach einem der Ansprüche 3 oder 4, **dadurch gekennzeichnet, daß** die Achse (11) an einer Trägerplatte (10) angebracht ist, die außerhalb des Gehäuses (1) bleibt, wenn das Paßstück (6) in den beiden Öffnungen (16, 17), mit denen es zusammenwirkt, eingesetzt ist.

6. Schloß nach Anspruch 5, **dadurch gekennzeichnet, daß** die Trägerplatte (10) beiderseits der Achse (11) Vorsprünge (14, 15) trägt, die dazu bestimmt sind, sich an das Gehäuse (1) anzudrücken, um im Zusammenwirken mit dem an der Achse (11) angebrachten Arretiermittel das Halten des Schließzylinderhebels (3) an der Wand (2) des Gehäuses (1) zu bewirken.

7. Schloß nach einem der Ansprüche 2 bis 6, **dadurch gekennzeichnet, daß** das Betätigungselement (8) eine Zunge ist, deren mittlere Ebene im Ruhezustand den Gelenkbereich (9) enthält.

8. Schloß nach Anspruch 7, **dadurch gekennzeichnet, daß** das Betätigungselement (8) eine mittige Einsenkung aufweist, um sein Greifen beim Einsetzen des Paßstücks (6) zu erleichtern.

9. Schloß nach einem der Ansprüche 2 bis 8, **dadurch gekennzeichnet, daß** das Paßstück (6) vollständig aus Kunststoff besteht, wobei der Gelenkbereich (9) dünner gestaltet ist, um das Kippen des Betätigungselements (8) im Verhältnis zum Wirkteil (7) des Paßstücks (6) zu ermöglichen.

## Claims

1. Lock of the cylinder lock type for a motor vehicle door, having a lock casing (1) and a plug lever (3), intended to operate the lock via the plug by virtue of a connecting element that can move along a wall (2) of the casing, **characterized in that** it comprises an orifice (16) in the wall (2) of the casing and an orifice (17) in the plug lever (3), the two orifices (16,17) facing each other when the plug lever is in the appropriate position for assembling it with the connecting element associated with the plug, and **in that** it further comprises a wedge (6) which is engaged in the two orifices (16,17) and collaborates with them to immobilize the plug lever (3) with respect to the lock casing (1), the said wedge being shaped so that it can be left in position after the lock casing has been mounted on a motor vehicle door that has no plug, and so that it can be demounted to be withdrawn after the lock casing has been mounted on a motor vehicle door equipped with a plug, this being after the element linking the plug lever and the plug has been mounted.

2. Lock according to Claim 1, **characterized in that** the wedge (6) has an active part (7) and a manipulating element (8) which are connected by a hinge zone (9).

3. Lock according to Claim 2, **characterized in that** the active part (7) of the wedge (6) comprises a pin (11) entering the orifice (16) of the casing (1) then the orifice (17) of the lever (3), the said pin bearing, at its end, an immobilizing means preventing it from being withdrawn once the wedge (6) has been turned.

4. Lock according to Claim 3, **characterized in that** the immobilizing means borne by the pin (11) of the active part (7) of the wedge (6) consists of two lugs (12,13) arranged radially on each side of the pin (11), the said lugs being able to pass through the orifices (16,17) in the wall (2) of the casing (1) and in the plug lever (3) and then, after turning, being able to become immobilized behind the plug lever (3).

5. Lock according to one of Claims 3 and 4, **characterized in that** the pin (11) is borne by a mounting plate (10) which remains outside the casing (1) when the wedge (6) is in place in the two orifices (16,17) with which it collaborates.

6. Lock according to Claim 5, **characterized in that** the mounting plate (10) bears, on each side of the pin (11), bosses (14,15) intended to press against the casing (1) so as, in collaboration with the immobilizing means borne by the pin (11), to make sure that the plug lever (3) is kept against the wall (2) of the casing (1).

7. Lock according to one of Claims 2 to 6, **characterized in that** the manipulating element (8) is a tab, the mean plane of which contains, at rest, the hinge zone (9).

8. Lock according to Claim 7, **characterized in that** the manipulating element (8) has a central depression to make it easier to grasp when the wedge (6) is being fitted.

9. Lock according to one of Claims 2 to 8, **characterized in that** the wedge (6) is made entirely of plastic, the hinge zone (9) being thinned to allow the manipulating element (8) to be pivoted with respect to the active part (7) of the wedge (6).
